# EUROPÄISCHE PATENTSCHRIFT

(11) **EP 0 541 523 B1**
(45) Veröffentlichungstag und Bekanntmachung des Hinweises auf die Patenterteilung: **25.01.1995**
(21) Anmeldenummer: 89912963.9
(22) Anmeldetag: 15.11.1989
(51) Int. Cl.: C11D 1/83, C11D 3/08

(54) **PASTÖSES, PHOSPHATFREIES WASCHMITTEL MIT VERRINGERTER SCHAUMNEIGUNG**
PASTE-LIKE, PHOSPHATE-FREE DETERGENT WITH REDUCED FROTHING TENDENCY
DETERGENT PATEUX SANS PHOSPHATE, AVEC TENDANCE A MOUSSER REDUITE

(30) Priorität: 24.11.1988 DE 3839602
(43) Veröffentlichungstag der Anmeldung: 19.05.1993
(73) Patentinhaber: Henkel Kommanditgesellschaft auf Aktien, 40191 Düsseldorf (DE)
(72) Erfinder: TRABITZSCH, Uwe, D-4030 Ratingen-Homberg (DE); AMBERG, Günther, D-4040 Neuss 22 (DE)
(86) Internationale Anmeldenummer: EP8901371
(87) Internationale Veröffentlichungsnummer: WO9005773

(56) Entgegenhaltungen:
- EP-A- 0 273 377
- FR-A- 2 189 505
- FR-A- 2 337 200

## Beschreibung

Die vorliegende Erfindung betrifft ein pastöses, phosphatfreies Waschmittel, das sich insbesondere zum Waschen stark verunreinigter, beispielsweise mit Mineralöl verschmutzter Arbeitskleidung eignet und bei seiner Anwendung in Waschautomaten keine störenden Schaummengen entwickelt. Dabei soll das Mittel auch unter besonders kritischen Bedingungen, d.h. auch bei Verwendung von enthärtetem Wasser, wie es in gewerblichen Wäschereien üblicherweise benutzt wird, sowohl im Hauptwaschgang als auch in der Nachspülphase nur unwesentlich schäumen, so daß es in den automatischen Waschanlagen nicht zu Betriebsstörungen kommt.

Aus der europäischen Patentanmeldung EP-A-0 273 377 sind pulverförmige Waschmittel bekannt, welche geringe Mengen an Alkylbenzolsulfonat, mindestens 2 verschiedene ethoxylierte Alkohole, Zeolith, wasserfreie Soda in Mengen von 40 bis 60 Gew.-%, Natriumsilikat in Mengen von 2 bis 7 Gew.-% und wasserlösliche Polymere mit vergrauungsinhibierender Wirkung enthalten. Diese Mittel eignen sich zum Waschen stark verschmutzter Arbeitskleidung.

Pastöse Waschmittel, insbesondere solche mit hohem Gehalt an stark alkalischen Bestandteilen, wie Natriummetasilikat bzw. Soda, besitzen gegenüber pulverförmigen Mitteln den Vorteil, daß sie staubfrei gehandhabt und dosiert werden können. Sie eignen sich besonders für automatische Dosiervorrichtungen. Ihre Problematik besteht darin, daß sie in einem größeren Temperaturbereich hinreichend fließfähig sein müssen, was die Rezepturfreiheit erheblich einengt, insbesondere wenn hohe Anteile an festen Wirkstoffen in die Paste eingearbeitet werden sollen. Weiterhin wird verlangt, daß sich die Mittel während der Lagerung nicht entmischen. Weiterhin wird angestrebt, keine Lösungsmittel und Suspensionsstabilisatoren zu verwenden, da sie bei der Anwendung nichts zur Waschleistung beitragen.

Gegenstand der Erfindung, mit der diese Aufgabe gelöst wird, ist ein pastöses, phosphatfreies Waschmittel, gekennzeichnet durch einen Gehalt an folgenden Bestandteilen:
A) 1 bis 3 Gew.-% Natriumalkylbenzolsulfonat mit linearen, 9 bis 13 C-Atome aufweisenden Alkylketten,
B) 14 bis 18 Gew.-% eines linearen oder in 2-Stellung methylverzweigten gesättigten, primären Alkohols mit 12 bis 15 C-Atomen, enthaltend 2 bis 4 Ethylenglykolethergruppen,
C) 12 bis 16 Gew.-% eines linearen oder in 2-Stellung methylverzweigten, gesättigten, primären Alkohols mit 12 bis 15 C-Atomen, enthaltend 6 bis 8 Ethylenglykolethergruppen,
D) 50 bis 65 Gew.-% Natriumsilikat der Zusammensetzung Na₂O : SiO₂ = 1 : 0,8 bis 1 : 1,5
E) 2 bis 8 Gew.-%, bezogen auf Natriumsalz, mindestens eines Komplexierungsmittels aus der Klasse der Nitrilotriessigsäure und der Polyphosphonsäuren,
F) 0,5 bis 2,5 Gew.-% wasserlösliche Polymere mit vergrauungsinhibierender Wirkung,
G) 0 bis 5 Gew.-% an sonstigen nichttensidischen bzw. nicht gerüststoffartige Waschmittelbestandteilen,
H) weniger als 4 Gew.-% Wasser
Vorzugsweise weist das Mittel die folgende Zusammensetzung auf:
1,5 bis 2,5 % Bestandteil A
15,0 bis 17,0 % Bestandteil B
13,0 bis 15,0 % Bestandteil C
55,0 bis 63,0 % Bestandteil D
3,0 bis 6,0 % Bestandteil E
0,7 bis 2,0 % Bestandteil F
0,1 bis 2,5 % Bestandteil G
weniger als 3 % Bestandteil H
Bestandteil (A) besteht aus einem Alkylbenzolsulfonat, das 10 bis 13 C-Atome in der linearen Alkylkette aufweist und üblicherweise als Dodecylbenzolsulfonat bezeichnet wird.

Bestandteil (B) weist 12 bis 15 C-Atome im Alkoholrest auf und kann sich von nativen oder synthetischen Alkoholen (Oxoalkoholen) ableiten. Letztere bestehen üblicherweise aus einem Gemisch aus linearen und in 2-Stellung methylverzweigten Alkoholen, wobei der Anteil der linearen überwiegen soll.

Bestandteil (C) leitet sich von den gleichen Alkoholen bzw. Alkoholgemischen wie Bestandteil (B) ab. Im Interesse einer geringen Schaumbildung beträgt vorzugsweise der Anteil an C₁₂-Alkohol in den Alkoholresten der Komponenten (B) und (C) nicht mehr als 50 Gew. -% und der Gehalt der Mittel an ethoxylierten C₁₆-C₁₈-Alkoholen insgesamt nicht mehr als 2 Gew.-%, insbesondere weniger als 1 Gew. -%.

Die Komponente (D) besteht aus Natriumsilikat, das ein Na₂O : SiO₂-Verhältnis von 1 : 0,8 bis 1 : 1,5, vorzugsweise 1 : 0,9 bis 1 : 1,1 aufweist. Das Natriumsilikat kommt als wasserfreies Salz zum Einsatz.

Als Bestandteil (F) dienen bekannte nichtionische oder anionische Polymere mit vergrauungsinhibierender Wirkung. Besonders geeignet sind Celluloseether, wie Na-Carboxymethylcellulose und deren Gemische mit anderen Celluloseethern, wie Methylcellulose, Ethylcellulose, Hydroxyethylcellulose, Hydroxypropylcellulose oder Mischether, wie Methyl-hydroxyethylcellulose, Methyl-carboxymethylcellulose oder Ethyl-hydroxyethylcellulose. Weitere geeignete Polymere sind Polyacrylsäure, Copolymere aus Acrylsäure und Vinylethern, Copolymere aus Acrylsäure und Vinylethern, Copolymere aus Acrylsäure und Maleinsäure (Sokalan^{(R)}) in Form der Natriumsalze sowie andere bekannte Copolymere der Acrylsäure mit copolymerisierbaren olefinischen Verbindungen. Celluloseether und synthetische Polymere können auch gemeinsam verwendet werden. Als besonders brauchbar haben sich Gemische der Carboxymethylcellulose mit Methylcellulose oder Methyl-hydroxyethylcellulose erwiesen.

Komponente (E) besteht aus mindestens einem Komplexierungsmittel aus der Klasse der Nitrilotriessigsäure (NTA) und der Polyphosphonsäuren in Fomr der Natriumsalz, wie Ethylendiamin-tetramethylenphosphonsäure (EDTMP), Diethylentriamin-pentamethylenphosphonsäure (DTPMP), Aminotrimethylenphosphonsäure (ADTMP) und insbesondere der 1-Hydroxyethan-1,1-diphosphonsäure (HEDP). Vorzugsweise enthält das Mittel 3 bis 6 NTA (Na-Salz) und 0,5 bis 2 Gew.-% HEDP (Na-Salz).

Als weitere nichttensidische bzw. nicht als Gerüststoff wirkende Bestandteile (G) kommen Enzyme, Duftstoffe und übliche optische Aufheller in Frage, insbesondere optische Aufheller mit Substantivität für Cellulosefasern (Baumwolle) in Anteilen von 0,05 bis 0,5 Gew.-%.

Der Wassergehalt der Mittel soll möglichst gering sein, da freies Wasser die Viskosität der Mittel erhöht und somit die Verarbeitung und die Dosierung der Mittel erschwert. Wassergehalte von 2 Gew. -% oder weniger sind daher besonders bevorzugt.

Die Herstellung der Mittel erfolgt durch Mischen und Homogenisieren der festen, feinteiligen Bestandteile mit den flüssigen nichtionischen Tensiden (Komponenten B und C). Überraschenderweise wurde festgestellt, daß auch die festen Alkylbenzolsulfonate etwa zur Hälfte ihres Anteils sich wie flüssige Bestandteile verhalten und somit das Einarbeiten hoher Feststoffanteile begünstigen. Zweckmäßigerweise wird das Gemisch anschließend vermahlen, beispielsweise in einer Kolloidmühle bzw. auf einem Walzenstuhl, so daß die Korngröße der suspendierten Feststoffe zwischen 5 und 80 »m, vorzugsweise 10 bis 50 »m liegt. Der Anteil grober Teilchen (über 80 »m) soll bevorzugt unter 10 Gew.-% liegen.

Die Mittel werden im allgemeinen in einer Konzentration von 5 bis 12 g/l, vorzugsweise 8 bis 10 g/l eingesetzt, wobei zweckmäßigerweise enthärtetes, d. h. auf einen Härtegrad von weniger als 2 °dH, insbesondere weniger als 1 °dH enthärtetes Wasser, zum Ansetzen der Waschlauge verwendet wird. **Beispiele**

Es wurde ein Waschmittel der nachstehenden Zusammensetzung geprüft. Die nichtionischen Tenside B und C leiteten sich von Oxoalkoholen der Kettenlänge C₁₂-C₁₅ ab. EO bedeutet angelagertes Ethylenoxid. Die Komponente (F) bestand aus einem 2 : 1-Gemisch aus Na-Carboxymethylcellulose und Methylhydroxyethylcellulose (Hydroxyethyl-Gehalt 0,8 Gew.-%). Als optische Aufheller kam das Na-Salz der 4,4'-Bis-(2-anilino-4-morpholino-1,3,5-triazin-6-yl-amino)-stilben-2,2'-disulfonsäure zum Einsatz. Das Wasser entstammt dem Feuchtigkeitsgehalt der verwendeten Rohstoffe.

Die angegebenen Prozentzahlen beziehen sich auf Gek. -% an wasserfreier Substanz.

| | Bestandteil | Gew.-% |
|---|---|---|
| A | Na-Dodecylbenzolsulfonat | 2,3 |
| B | C₁₂-C₁₅-Alkohol + 3 EO | 16,0 |
| C | C₁₂-C₁₅-Alkohol + 7 EO | 14,0 |
| D | Na₂O : SiO₂ = 1 : 1 | 59,2 |
| E₁ | NTA (Trinatriumsalz) | 4,4 |
| E₁ | HEDP (Tetranatriumsalz) | 1,2 |
| F | Celluloseether | 1,0 |
| G | opt. Aufheller | 0,1 |
| H | Wasser | 1,8 |

Das Gemisch in einer Mahlvorrichtung (Kolloidmühle) während 30 Minuten gemahlen. Das Mahlprodukt wies anschließend eine Temperatur von ca. 45 ° und eine mittlere Korngröße der Feststoffe von 30 »m auf. Die Viskosität (nach Brookfield) betrug 15 Pa·s bei 20 °C.

Zum Vergleich wurde ein pulverförmiges Waschmittel gemäß DE 36 44 808 A1 (Beispiel 1) herangezogen.

### Waschbedingungen

Waschautomat mit Frontbeladung (Modell FRISTA^{(R)}); Waschmittelkonzentration 10 g/l; Beladungsverhältnis 1 : 14,5; Verhältnis von kg Textilgut zu Liter Waschlauge 1 : 5; Wasserhärte 1 °dH; Vorwäsche 20 Minuten bei 70 °C; Klarwäsche 10 Minuten bei 50 bis 60 °C; 3maliges Nachspülen; 2 mal mit enthärtetem Wasser, abschließend mit Leitungswasser. Als Textilgewebe wurde veredelte Baumwolle (Bv) verwendet, die mit gebrauchtem Motorenöl (Mineralöl) angeschmutzt worden war.

Die Ergebnisse der Waschversuche und Schaummessungen (Schaumhöhe in cm Schaumsäule über dem Flüssigkeitsniveau während des 1. und 2. Waschganges sowie die im 3. Nachspülgang) sind Tabelle I zu entnehmen. Das Vergleichsprodukt zeigt zwar ein etwas günstigeres Schaumverhalten, wird jedoch hinsichtlich seiner Waschleistung von dem erfindungsgemäßen Mittel übertroffen. Grundsätzlich stört die geringe Schaumentwicklung auch bei dem erfindungsgemäßen Mittel nicht. Von Vorteil ist auch die automatische Dosierbarkeit aus einem Pasten-Vorratsbehälter.

**Tabelle I**

| | % Remission | Schaumhöhe | | |
|---|---|---|---|---|
| | | 1. | 2. | 3. |
| Beispiel | 78,5 | 25 | 50 | 10 |
| Vergleich | 76,7 | 20 | 40 | 0 - 10 |

## Patentansprüche

1. Pastöses, phosphatfreies Waschmittel, gekennzeichnet durch einen Gehalt an folgenden Bestandteilen:
A) 1 bis 3 Gew.-% Natriumalkylbenzolsulfonat mit linearen, 9 bis 13 C-Atome aufweisenden Alkylketten,
B) 14 bis 18 Gew.-% eines linearen oder in 2-Stellung methylverzweigten gesättigten, primären Alkohols mit 12 bis 15 C-Atomen, enthaltend 2 bis 4 Ethylenglykolethergruppen,
C) 12 bis 16 Gew.-% eines linearen oder in 2-Stellung methylverzweigten, gesättigten, primären Alkohols mit 12 bis 15 C-Atomen, enthaltend 6 bis 8 Ethylenglykolethergruppen,
D) 50 bis 65 Gew.-% Natriumsilikat der Zusammensetzung Na₂O: SiO₂ = 1 : 0,8 bis 1 : 1,5,
E) 2 bis 8 Gew.-%, bezogen auf Natriumsalz, mindestens eines Komplexierungsmittels aus der Klasse der Nitrilotriessigsäure und der Polyphosphonsäuren,
F) 0,5 bis 2,5 Gew.-% wasserlösliche Polymere mit vergrauungsinhibierender Wirkung,
G) 0 bis 5 Gew.-% an sonstigen nichttensidischen bzw. nicht gerüststoffartigen Waschmittelbestandteilen,
H) weniger als 4 Gew. -% Wasser.

2. Mittel nach Anspruch 1, gekennzeichnet durch einen Gehalt an
1,5 bis 2,5 % Bestandteil A
15,0 bis 17,0 % Bestandteil B
13,0 bis 15,0 % Bestandteil C
55,0 bis 63,0 % Bestandteil D
3,0 bis 6,0 % Bestandteil E
0,7 bis 2,0 % Bestandteil F
0,1 bis 2,5 % Bestandteil G
weniger als 3 % Bestandteil H.

3. Mittel, gekennzeichnet durch einen Gehalt an 3 bis 6 Gew.-% an Nitrilotriessigsäure, gerechnet als Natriumsalz.

4. Mittel, gekennzeichnet durch einen Gehalt an 0,5 bis 2 Gew.-% an 1-Hydroxyethan-1,1-diphosphonsäure, gerechnet als Natriumsalz.

5. Mittel nach Anspruch 1 bis 4, gekennzeichnet durch einen Gehalt von 0,05 bis 0,5 % an optischen Aufhellern.

6. Mittel nach Anspruch 1 bis 6, dadurch gekennzeichnet, daß es frei von organischen Lösungsmitteln und Dispersionsstabilisatoren ist.

7. Verfahren zur Herstellung der Mittel nach einem oder mehreren der Ansprüche 1 bis 6, dadurch gekennzeichnet, daß man ein Gemisch der Bestandteile auf eine Korngröße der Feststoffe von 5 bis 50 »m zerkleinert, wobei der Anteil von Teilchen über 80 »m unter 10 Gew.-% liegt.

## Claims

1. A paste-form, non-phosphate detergent, characterized in that it contains the following constituents:
A) 1 to 3% by weight sodium alkyl benzene sulfonate having linear C₉₋₁₃ alkyl chains,
B) 14 to 18% by weight of a linear or 2-methyl-branched, saturated, primary C₁₂₋₁₅ alcohol containing 2 to 4 ethylene glycol ether groups,
C) 12 to 16% by weight of a linear or 2-methyl-branched, saturated, primary C₁₂₋₁₅ alcohol containing 6 to 8 ethylene glycol ether groups,
D) 50 to 65% by weight sodium silicate having the composition Na₂O : SiO₂ = 1 : 0.8 to 1 : 1.5,
E) 2 to 8% by weight, based on sodium salt, of at least one complexing agent from the group consisting of nitrilotriacetic acid and polyphosphonic acids,
F) 0.5 to 2.5% by weight water-soluble polymers having a redeposition-inhibiting effect,
G) 0 to 5% by weight of other non-surfactant and non-builder detergent constituents,
H) less than 4% by weight water.

2. A detergent as claimed in claim 1, characterized by a content of
1.5 to 2.5 % constituent A
15.0 to 17.0 % constituent B
13.0 to 15.0 % constituent C
55.0 to 63.0 % constituent D
3.0 to 6.0 % constituent E
0.7 to 2.0 % constituent F
0.1 to 2.5 % constituent G
less than 3 % constituent H.

3. A detergent, characterized in that it contains 3 to 6% by weight nitrilotriacetic acid, expressed as sodium salt.

4. A detergent, characterized in that it contains 0.5 to 2% by weight 1-hydroxyethane-1,1-diphosphonic acid, expressed as sodium salt.

5. A detergent as claimed in claims 1 to 4, characterized in that it contains 0.05 to 0.5% optical brighteners.

6. A detergent as claimed in claims 1 to 6, characterized in that it is free from organic solvents and dispersion stabilizers.

7. A process for the production of the detergent claimed in one or more of claims 1 to 6, characterized in that a mixture of the constituents is size-reduced to a particle size of the solids of 5 to 50 »m, the percentage of particles larger than 80 »m in size being less than 10% by weight.

## Revendications

1. Détergent pâteux, sans phosphate, caractérisé par une teneur en composants suivants:
A) 1 à 3 % en poids d'alkylbenzènesulfonate de sodium à chaîne alkyle linéaire, présentant 9 à 13 atomes de carbone;
B) 14 à 18 % en poids d'un alcool primaire, saturé, méthylramifié en position 2 ou linéaire avec 12 à 15 atomes de carbone, contenant 2 à 4 radicaux éthylèneglycoléther;
C) 12 à 16 % en poids d'un alcool primaire, saturé, méthylramifié en position 2 ou linéaire avec 12 à 15 atomes de carbone, contenant 6 à 8 radicaux éthylèneglycoléther;
D) 50 à 65 % en poids de silicate de sodium de composition Na₂O : SiO₂ = 1 : 0,8 à 1 : 1,5;
E) 2 à 8 % en poids, par rapport au sel sodique, d'au moins un agent complexant de la classe de l'acide nitrilotriacétique et des acides polyphosphoniques;
F) 0,5 à 2,5 % en poids de polymères hydrosolubles avec action inhibitrice du ternissement;
G) 0 à 5 % en poids d'autres composants de détergent non tensio-actifs ou n'agissant pas comme adjuvants de lavage;
H) moins de 4 % en poids d'eau.

2. Détergent selon la revendication 1, caractérisé par les teneurs suivantes:
1,5 à 2,5 % du composant A
15,0 à 17,0 % du composant B
13,0 à 15,0 % du composant C
55,0 à 63,0 % du composant D
3,0 à 6,0 % du composant E
0,7 à 2,0 % du composant F
0,1 à 2,5 % du composante G
moins de 3 % du composant H.

3. Détergent, caractérisé par une teneur de 3 à 6 % en poids d'acide nitrilotriacétique, calculé sous forme de sel sodique.

4. Détergent, caractérisé par une teneur de 0,5 à 2 % en poids d'acide 1-hydroxyéthane-1,1-diphosphonique, calculé sous forme de sel sodique.

5. Détergent selon les revendication 1 à 4, caractérisé par une teneur de 0,05 à 0,5 % en azurants optiques.

6. Détergent selon les revendications 1 à 6, caractérisé en ce qu'il est dépourvu de solvants organiques et de stabilisateurs de dispersion.

7. Procédé de préparation des détergents selon l'une ou plusieurs des revendications 1 à 6, caractérisé en ce qu'un mélange des composants est broyé à un diamètre des grains de matières solides de 5 à 50 »m, la teneur en particules supérieures à 80 »m étant inférieure à 10 % en poids.
